# EUROPÄISCHE PATENTSCHRIFT

(11) **EP 2 812 551 B1**
(45) Veröffentlichungstag und Bekanntmachung des Hinweises auf die Patenterteilung: **10.03.2021**
(21) Anmeldenummer: 13700468.5
(22) Anmeldetag: 02.01.2013
(51) Int. Cl.: F02D 41/14

(54) **VERFAHREN ZUR DYNAMIKÜBERWACHUNG VON GAS-SENSOREN**
METHOD FOR DYNAMIC MONITORING OF GAS SENSORS
PROCÉDÉ DE SURVEILLANCE DYNAMIQUE DE CAPTEURS DE GAZ

(30) Priorität: 07.02.2012 DE 102012201767
(43) Veröffentlichungstag der Anmeldung: 17.12.2014
(73) Patentinhaber: Robert Bosch GmbH, 70442 Stuttgart (DE)
(72) Erfinder: ZIMMERSCHIED, Ralf, 65195 Wiesbaden (DE)
(86) Internationale Anmeldenummer: PCT/EP2013/050018
(87) Internationale Veröffentlichungsnummer: WO 2013/117350

(56) Entgegenhaltungen:
- DE-A1-102008 001 213
- DE-A1-102008 026 741
- DE-A1-102008 040 737
- US-A1- 2010 211 290

## Beschreibung

### Stand der Technik

Die Erfindung betrifft ein Verfahren zur Dynamiküberwachung von Gas-Sensoren einer Brennkraftmaschine, welche beispielsweise als Abgassonden im Abgaskanal einer Brennkraftmaschine als Teil eines Abgasüberwachungs- und -minderungssystems oder als Gaskonzentrationssensoren in einer Zuluftführung der Brennkraftmaschine angeordnet sind, wobei die Gas-Sensoren abhängig von Geometrie, Messprinzip, Alterung oder Verschmutzung ein Tiefpassverhalten aufweisen, wobei bei einer Änderung der zu erfassenden Gaszustandsgröße auf Grund eines Vergleiches eines modellierten und eines gemessenen Signals eine Dynamikdiagnose durchgeführt wird und wobei das gemessene Signal ein Istwert eines Ausgangssignals des Gas-Sensors und das modellierte Signal ein Modellwert ist.

Zur Reduktion der Emissionen in PKW mit Ottomotoren werden üblicherweise 3-Wege-Katalysatoren als Abgasreinigungsanlagen verwendet, die nur dann ausreichend Abgase konvertieren, wenn das Luft-Kraftstoffverhältnis λ mit hoher Präzision eingeregelt wird. Zu diesem Zweck wird das Luft-Kraftstoffverhältnis λ mittels einer der Abgasreinigungsanlage vorgelagerten Abgassonde gemessen. Das Speichervermögen einer derartigen Abgasreinigungsanlage für Sauerstoff wird dazu ausgenutzt, in Magerphasen Sauerstoff aufzunehmen und in Fettphasen wieder abzugeben. Hierdurch wird erreicht, dass oxidierbare Schadgaskomponenten des Abgases konvertiert werden können. Eine der Abgasreinigungsanlage nachgeschaltete Abgassonde dient dabei der Überwachung der Sauerstoff-Speicherfähigkeit der Abgasreinigungsanlage. Die Sauerstoff-Speicherfähigkeit muss im Rahmen der On-Board-Diagnose (OBD) überwacht werden, da sie ein Maß für die Konvertierungsfähigkeit der Abgasreinigungsanlage darstellt. Zur Bestimmung der Sauerstoff-Speicherfähigkeit wird entweder die Abgasreinigungsanlage zunächst in einer Magerphase mit Sauerstoff belegt und anschließend in einer Fettphase mit einem im Abgas bekannten Lambdawert unter Berücksichtigung der durchtretenden Abgasmenge entleert oder die Abgasreinigungsanlage zunächst in einer Fettphase von Sauerstoff entleert und anschließend in einer Magerphase mit einem im Abgas bekannten Lambdawert unter Berücksichtigung der durchtretenden Abgasmenge aufgefüllt. Die Magerphase wird beendet, wenn die der Abgasreinigungsanlage nachgeschaltete Abgassonde den Sauerstoff detektiert, der nicht mehr von der Abgasreinigungsanlage gespeichert werden kann. Ebenso wird eine Fettphase beendet, wenn die Abgassonde den Durchtritt von fettem Abgas detektiert. Die Sauerstoff-Speicherfähigkeit der Abgasreinigungsanlage entspricht der während der Fettphase zur Entleerung zugeführten Menge an Reduktionsmittel bzw. während der Magerphase zur Auffüllung zugeführten Menge an Sauerstoff. Die genauen Mengen werden aus dem Signal der vorgelagerten Abgassonde und dem aus anderen Sensorsignalen ermittelten Abgasmassenstrom berechnet.

Nimmt die Dynamik der vorgelagerten Abgassonde ab, z.B. auf Grund von Verschmutzungen oder Alterung, so kann das Luft-Kraftstoff-Verhältnis nicht mehr mit der erforderlichen Präzision eingeregelt werden, so dass die Konvertierungsleistung der Abgasreinigungsanlage nachlässt. Weiterhin können sich Abweichungen in der Diagnose der Abgasreinigungsanlage ergeben, die dazu führen können, dass eine an sich korrekt arbeitende Abgasreinigungsanlage fälschlich als nicht funktionsfähig bewertet wird. Der Gesetzgeber verlangt eine Diagnose der Sondeneigenschaften während des Fahrbetriebs, um sicherzustellen, dass das geforderte Luft-Kraftstoffverhältnis weiterhin ausreichend genau eingestellt werden kann, die Emissionen die zulässigen Grenzwerte nicht überschreiten und die Abgasreinigungsanlage korrekt überwacht wird. Die OBDII-Bestimmungen verlangen, dass Lambdasonden und andere Abgassonden nicht nur bezüglich ihrer elektrischen Funktionstüchtigkeit überwacht werden, sondern auch hinsichtlich ihres Ansprechverhaltens, d.h. es muss eine Verschlechterung der Sonden-Dynamik erkannt werden, die sich durch eine vergrößerte Zeitkonstante und/ oder Totzeit bemerkbar machen kann. Tot- und Verzögerungszeiten zwischen einer Veränderung der Abgaszusammensetzung und deren Erkennung müssen on-board darauf geprüft werden, ob sie für die Anwenderfunktionen, d.h. für Steuer-, Regel- und Überwachungsfunktionen, die das Sondensignal verwenden, noch zulässig sind. Als Kenngrößen für die Dynamikeigenschaften von Abgassensoren werden typischerweise die Totzeit von einer Gemischänderung bis zur Signalflanke und eine bestimmte Anstiegszeit, z.B. von 0 % auf 63 % oder von 30 % auf 60 % eines Signalhubs, verwendet. Die Totzeit enthält auch die Gaslaufzeit vom Motorauslass bis zur Sonde und verändert sich demnach insbesondere bei einer Manipulation des Sensoreinbauortes.

Bei Dieselmotoren werden als Gas-Sensoren oder Gaskonzentrationssensoren Breitband-Lambdasonden und, in Verbindung mit SCR-Katalysatoren, auch NOₓ-Sensoren eingesetzt. Letztere liefern zusätzlich ebenfalls ein O₂-Signal. Das O₂-Signal von Breitband-Lambdasonde oder NOₓ-Sensor wird beim Dieselmotor nicht nur für den Betrieb von Abgasnachbehandlungseinrichtungen verwendet, sondern auch für die innermotorische Emissionsreduktion. Die gemessene O₂-Konzentration im Abgas bzw. das gemessene Lambdasignal wird genutzt, um das Luft-Kraftstoffgemisch dynamisch genau einzustellen und so die Streuungen der Rohemissionen zu minimieren. Bei Dieselmotoren mit NOₓ-Speicherkatalysator (NSC) wird je eine Breitband-Lambdasonde vor und nach Katalysator für eine zuverlässige Darstellung des Fettbetriebs zur Regeneration benötigt. Innermotorische Emissionsreduktion und NSC-Betrieb stellen ebenfalls bestimmte Mindestanforderungen an die Dynamikeigenschaften der O₂-Sonde. Die Anstiegszeit des O₂-Signals wird heutzutage beim Übergang von Last nach Schub überwacht, d.h. beim Anstieg von einem bestimmten Prozentsatz unter dem normalen O₂-Gehalt von Luft auf 21 %. Erreicht das Sensorsignal nach einer Maximalzeit nicht einmal einen bestimmten Zwischenwert, wird dies als Totzeitfehler interpretiert. Bei Dieselmotoren mit NOₓ-Speicherkatalysator (NSC) wird daneben üblicherweise das Ansprechverhalten der Lambdasonden vor und nach Katalysator verglichen.

Für kommende Fahrzeuggenerationen bzw. Modelljahre ist zu erwarten, dass auch eine Überwachung der Sensordynamik bei fallender O₂-Konzentration gefordert wird. Außerdem wird es bei Hybridfahrzeugen künftig keine Schubphasen mehr geben und somit keine Phasen mit einer konstanten O₂-Konzentration von 21 %.

Erste Lösungsansätze für diese Zusatzanforderungen sind die aktive Überwachung in den US2010/0211290 A1, DE 10 2008 001 121 A1 sowie die beobachterbasierte Methode in der DE 10 2008 040 737 A1.

Aus der DE 10 2008 040 737 A1 ist ein Verfahren zur Überwachung von dynamischen Eigenschaften einer Breitband-Lambdasonde bekannt, wobei mittels der Breitband-Lambdasonde ein gemessenes Lambdasignal bestimmt wird, das einer SauerstoffKonzentration im Abgas einer Brennkraftmaschine entspricht, wobei der Brennkraftmaschine ein Beobachter zugeordnet ist, der aus Eingangsgrößen ein modelliertes Lambdasignal erzeugt und wobei aus der Differenz des modellierten Lambdasignals und des gemessenen Lambdasignals oder aus der Differenz aus einem aus dem modellierten Lambdasignal abgeleiteten Signal und einem aus dem gemessenen Lambdasignal abgeleiteten Signal ein Schätzfehler-Signal als Eingangsgröße eines in dem Beobachter einem Modell vorgeschalteten Reglers gebildet wird. Dabei ist vorgesehen, dass ein Maß für die durch eine Totzeit und eine Reaktionszeit charakterisierten dynamischen Eigenschaften der Breitband-Lambdasonde aus einer Bewertung des Schätzfehler-Signals oder einer daraus abgeleiteten Größe bestimmt wird und dass das Maß für die dynamischen Eigenschaften mit vorgegebenen Grenzwerten verglichen wird um zu bewerten, inwiefern die dynamischen Eigenschaften der Breitband-Lambdasonde für einen vorgesehenen Betrieb der Brennkraftmaschine ausreichen.

In der DE 10 2008 001 569 A1 wird zudem ein Verfahren und eine Vorrichtung zur Online-Adaption eines LSU-Dynamikmodells beschrieben. Konkret betrifft die Schrift ein Verfahren und eine Vorrichtung zur Adaption eines Dynamikmodells einer Abgassonde, die Bestandteil eines Abgaskanals einer Brennkraftmaschine ist und mit der ein Lambdawert zur Regelung einer Luft-Kraftstoff-Zusammensetzung bestimmt wird, wobei in einer Steuereinrichtung bzw. in einer Diagnoseeinrichtung der Brennkraftmaschine parallel dazu ein simulierter Lambdawert berechnet wird und von einer Anwenderfunktion sowohl der simulierte als auch der gemessene Lambdawert verwendet wird. Dabei ist vorgesehen, dass im laufenden Fahrzeugbetrieb durch Auswerten einer Signaländerung bei Anregung des Systems ein Sprungverhalten der Abgassonde bestimmt und anhand dieser Ergebnisse das Dynamikmodell der Abgassonde adaptiert wird.

Für die Identifikation der Sensoreigenschaften wird dabei auf bekannte Funktionen zur Dynamiküberwachung von Breitband-Lambdasonden zurückgegriffen. Für andere Gaskonzentrationssignale von Abgassensoren, z.B. für ein NOₓ-Signal, gelten vergleichbare Anforderungen wie für O₂-Signale bzw. -Sensoren. Ähnlichkeiten zwischen den Überwachungsfunktionen sind daher anzunehmen.

Das Verfahren nach der DE 10 2008 001 121 A1 ist eine aktive Überwachung. Sie beinhaltet eine Anregung durch eine Testeinspritzung, die sowohl den Kraftstoffverbrauch als auch die Emissionen erhöht. Das Verfahren nach der DE 10 2008 040 737 A1 arbeitet zwar passiv, setzt aber einen sogenannten Beobachter voraus, dessen Applikation aufwendig ist. Außerdem zielen beide Verfahren primär auf die Erkennung von größeren Totzeitänderungen ab.

Ein bekanntes Verfahren zur Dynamikerkennung verwendet sprungartige Verstellungen des Luft-Kraftstoffverhältnisses, anhand derer die Dynamik der Sonde richtungsabhängig bewertet wird, indem das Verhältnis der Flächen unter der Sprungantwort des gemessenen und eines simulierten Luft-Kraftstoffverhältnisses gebildet wird. Dabei ist keine Erkennung und Unterscheidung von Zeitkonstanten- und/ oder Totzeit-Fehler möglich, diese erfolgt rein heuristisch.

Zur Modellierung des Luft-Kraftstoffverhältnisses im Steuergerät wird ein Filter 1. Ordnung mit einer Zeitkonstanten T und einer Verstärkung K = 1 sowie einem Totzeitmodell mit der Totzeit Tₜ verwendet. Der Filter 1. Ordnung lässt sich demnach wie folgt beschreiben: ${G}_{\left(s\right)} = K exp \left(-{T}_{t} s\right) / \left(T s+1\right)$

Um die negativen Effekte einer asymmetrischen Zeitkonstante und/ oder Totzeit, wie z.B. eine schwingende Regelung, zu reduzieren, wird bei bekannter asymmetrischer Zeitkonstante oder Totzeit das gemessene Luft-Kraftstoffverhältnis im Steuergerät durch einen sogenannten Symmetrierungsfilter symmetrisiert. Dafür wird die nicht verzögerte und/ oder gefilterte Flanke des Signals im Steuergerät künstlich mit einer zusätzlichen Totzeit verzögert und/ oder mit einem zusätzlichen Filter gefiltert, wobei die dabei verwendete Totzeit und/ oder Zeitkonstante der diagnostizierten asymmetrischen Totzeit T⁺ₜ und/ oder Zeitkonstante T⁺ entspricht und die Richtung des Signals (fett zu mager oder mager zu fett) anhand einer gefilterten Ableitung des gemessenen Lambda-Signals bestimmt wird.

Für ein System mit verlangsamter Sonde wird demnach angenommen, dass das nominale Modell G₍ₛ₎ um einen weiteren Filter erster Ordnung sowie ein Totzeitmodell erweitert wird: ${{G}^{+}}_{\left(s\right)} = {G}_{\left(s\right)} {K}^{+} exp \left(-{{T}^{+}}_{t} s\right) / \left({T}^{+} s+1\right)$

Nach Anwendung des Symmetrierungsfilters ist das gesamte Signal (fett zu mager und mager zu fett) symmetrisch durch zwei Totzeiten und/ oder zwei Zeitkonstanten verzögert. Diese zusätzliche Verzögerung kann im Regler berücksichtigt werden, indem der Regler unter Beibehaltung seiner Struktur auf die größeren Totzeiten und/ oder Zeitkonstanten adaptiert wird oder sogar die Erhöhung der Modellordnung durch eine Erhöhung der Reglerordnung berücksichtigt wird.

Ein weiteres Verfahren, welches aus internen Schriften sowie aus einer noch nicht veröffentlichen Anmeldeschrift der Anmelderin mit dem internen Aktenzeichen R.340396 bekannt ist, verwendet ebenfalls eine sprungartige Verstellung des Luft-Kraftstoffverhältnisses, wertet jedoch die Steigung der Sprungantwort aus und berechnet daraus explizit eine Totzeit und Zeitkonstante.

Weiterhin sind aus der Literatur (Isermann: "Identifikation dynamischer Systeme", Band 1 und 2; Nelles: "System Identification"; Ljung: "System Identification - Theory for the user") sogenannte Online-Identifikationsverfahren bekannt, mit denen Totzeiten, Zeitkonstanten sowie die Verstärkungsfaktoren, oder allgemein die Parameter dynamischer Systeme, während des normalen Fahrbetriebs bestimmt werden können. Voraussetzung dafür ist eine fortdauernde Anregung des Systems, anhand derer die Online-Identifikation die gesuchten Totzeiten mittels rekursiver Optimierungsverfahren bestimmt. Diese Verfahren berücksichtigen jedoch nur symmetrische Totzeiten und Zeitkonstanten. Zur Unterdrückung von Gleichanteilen (Offsets) oder anderer niedrig frequenter Störsignale können dabei Hochpassfilter eingesetzt werden (Isermann: "Identifikation dynamischer Systeme", Band 2), so dass der Offset nicht explizit geschätzt werden muss.

Ein Online-Identifikationsverfahren für asymmetrische Totzeiten und Zeitkonstanten wird in einer noch nicht veröffentlichten Anmeldeschrift der Anmelderin mit dem internen Aktenzeichen R.338185 beschrieben, welches auf einem sogenannten Symmetrierungsfilter basiert. Weiterhin sind aus der Literatur Verfahren bekannt, welche richtungsabhängige Dynamikparameter wie Zeitkonstanten bestimmen, aber keine Totzeiten.

In einer noch nicht veröffentlichten Parallelanmeldung der Anmelderin mit dem internen Aktenzeichen R.340867 wird ein Verfahren zur Identifikation von asymmetrischen Totzeiten beschrieben, welches auf der Kreuzkorrelation bzw. Kreuzenergie sowie der Verwendung von hochpassgefilterten Signalen in Kombination mit Sättigungskennlinien basiert.

Um auch asymmetrische Zeitkonstanten zu identifizieren, kann dieses Verfahren mit einem Verfahren zur Identifikation von Zeitkonstanten basierend auf der Signalenergie kombiniert werden, welches in einer weiteren Parallelanmeldung der Anmelderin mit dem internen Aktenzeichen R.339892 beschrieben ist, wobei die Ergebnisse dieser beiden Verfahren voneinander abhängen, da ein Zeitkonstantenfehler auch als Totzeitfehler interpretiert wird und umgekehrt. Weiterhin bleibt der Einfluss der Verstärkung unberücksichtigt, so dass ein Verstärkungsfehler die Identifikation der Zeitkonstanten beeinflusst. Weiterhin arbeiten diese Verfahren iterativ, so dass entweder mehrere Messungen notwendig sind oder die Messwerte zwischengespeichert werden müssen.

Alle Verfahren können sowohl mit dem Luft-Kraftstoffverhältnis als auch mit dem inversen Luft-Kraftstoffverhältnis arbeiten.

Zur Verbesserung und Steigerung der Robustheit der Dynamiküberwachung für Gas-Sensoren, insbesondere von Abgassonden, welche als stetige Lambdasonden ausgelegt sein können, besteht die Aufgabe der Erfindung, ein entsprechendes Verfahren bereitzustellen, welches zum einen kontinuierlich arbeitet und zum anderen speziell asymmetrische Parameter dieser dynamischen Systeme identifiziert.

Es ist weiterhin Aufgabe der Erfindung, eine entsprechende Vorrichtung zur Durchführung des Verfahrens bereitzustellen.

### Offenbarung der Erfindung

Die das Verfahren betreffende Aufgabe wird dadurch gelöst, dass die Parameter des Tiefpassverhaltens richtungsabhängig mittels Minimierung von richtungsabhängigen Fehlersignalen, welche durch Hochpassfilterung und Verknüpfung mit richtungsabhängigen Sättigungskennlinien gebildet werden, bestimmt werden, wobei die richtungsabhängigen Fehlersignale durch einen Vergleich des modellierten und des gemessenen Signals für einen ansteigenden und einen fallenden Signalanteil berechnet werden. Mit dieser Methode können insbesondere asymmetrische Parameter des Dynamikverhaltens, getrennt nach steigenden und fallenden Signalanteilen, bestimmt werden. Durch die Hochpassfilterung der Signale können die Signale von einem möglichen Offset befreit werden, so dass der Offset nicht explizit im Laufe der Optimierung geschätzt werden muss. Die Minimierung der richtungsabhängigen Fehlersignale erfolgt durch Anwenden von aus der Literatur bekannten Verfahren, wie sie eingangs erwähnt wurden.

Die Minimierung erfolgt in vorteilhafter Weise mittels einer Adaption der Parameter in einem Modell für den Gas-Sensor oder in separaten Fehlermodellen, getrennt für den ansteigenden und für den fallenden Signalanteil. Entsprechen die adaptierten Parameter des Modells und/ oder den Fehlermodellen denen des realen Gas-Sensors, so ergibt sich ein minimales Fehlersignal womit die Adaption zunächst abgeschlossen ist und ein Satz Parameter, getrennt für steigende und fallende Signale, als Ergebnis der Dynamikdiagose ermittelt ist. Ein Abschluss der Adaption kann dabei beispielsweise mittels entsprechender Schwellwerte für die Änderungen der Parameter festgelegt sein.

Eine Änderung der zu erfassenden Gaszustandsgröße kann dabei durch eine Anregung der Brennkraftmaschine erfolgen. Mit diesem Verfahren lassen sich Änderungen hinsichtlich der Dynamik bei Gas-Sensoren nachweisen und quantifizieren. Gas-Sensoren im Sinne der Erfindung sind Sensoren, die Zustände eines Gases messen bzw. Änderungen detektieren können. Der Zustand des Gases kann dabei durch eine Temperatur des Gases, einen Gasdruck, einen Gas-Massenstrom und/ oder eine Konzentration eines bestimmten Gasanteils, z.B. einen Sauerstoffgehalt oder NOₓ-Gehalt, beschrieben sein. Gas-Sensoren weisen ein typisches Tiefpassverhalten auf, das u.a. von der Geometrie ihres Aufbaus abhängt. Zudem können derartige Sensoren aufgrund von Alterung oder äußeren Einflüssen (z.B. infolge Verrußung bei Dieselmotoren) ihr Ansprechverhalten ändern.

Das Verfahren sieht weiterhin vor, dass zur Identifikation der richtungsabhängigen Parameter beliebige Anregungen mit ausreichend großem Signal-Rausch-Abstand verwendet werden, bei denen die zu messende Gaszustandsgröße variiert wird.

In einer bevorzugten Verfahrensvariante wird zur Dynamikdiagnose des Gas-Sensors als Gaszustandsgröße ein Luft-Kraftstoff-Verhältnis eines der Brennkraftmaschine zugeführten Luft-Kraftstoffgemischs variiert, wobei die Variation mittels einer Zwangsanregung, welche periodisch das Luft-Kraftstoffverhältnis durch kleine sprungartige Änderungen einer Einspritzmenge variiert, oder einem schwingenden Regelkreis erfolgt. Anstatt der einmaligen Auswertung eines großen Sprunges wird damit eine kontinuierliche Auswertung vieler kleiner Sprünge möglich bzw. das Ausnutzen einer Schwingung des Regelkreises. Daraus ergibt sich der Vorteil, dass auf die ansonsten notwendigen großen Sprünge im Luft-Kraftstoffverhältnis verzichtet werden kann, wodurch die mit den großen Sprüngen verbundene Erhöhung des Kraftstoffverbrauchs und der Emissionen vermieden wird. Führt man die Identifikation nur im Fall eines schwingenden Regelkreises durch, ergibt sich oftmals zusätzlich eine starke Anregung mit gutem Signal-Rausch-Abstand, wodurch zum einen die Güte und Schnelligkeit der Identifikation verbessert wird, und zum anderen gerade zu diesem Zeitpunkt eine Identifikation sehr sinnvoll ist, weil der Regelkreis möglicherweise gerade aufgrund einer veränderten Sensordynamik ins Schwingen geraten ist. In diesem Fall ist es somit besonders sinnvoll, eine Identifikation der Sensordynamik durchzuführen. Ein weiterer Vorteil ist die Erhöhung der Robustheit, da das Auswerten vieler kleine Sprünge bzw. des Reglerschwingens aufgrund von statistischen Mittelungseffekten weniger empfindlich auf Störungen reagiert als die Auswertung nur eines großen Sprungs. Weiterhin ist man nicht auf eine Anregung durch einen Sprung angewiesen, sondern kann mit beliebigen Anregungssignalen arbeiten, so lange der Signal-Rausch-Abstand ausreichend groß ist. Weiterhin berücksichtigt das vorgeschlagene Verfahren vollständig den Einfluss der Regelung, indem der Stelleingriff das Eingangssignal für eine Online-Identifikation ist. Außerdem ist es möglich, auch eine Streckenverstärkung zu schätzen, so dass eine veränderte Streckenverstärkung keinen Einfluss auf die Identifikation von Totzeit und Zeitkonstante hat.

Mit dem Verfahren können als richtungsabhängige Parameter eine Zeitkonstante T, eine Totzeit Tₜ, ein Verstärkungsfaktor K, jeweils getrennt für einen steigenden und fallenden Signalanteil, oder beliebige Kombinationen dieser Parameter ausgewertet werden.

In einer Verfahrensvariante ist vorgesehen, dass die richtungsabhängigen Fehlersignale als Differenzwerte oder Quadrate dieser Differenzwerte gebildet sind, wobei der Differenzwert für ein steigendes Signal aus einem hochpassgefilterten, modellierten Signal für einen ansteigenden Wert und einem hochpassgefilterten, gemessenen Signal für einen ansteigenden Wert und der Differenzwert für ein fallendes Signal aus einem hochpassgefilterten, modellierten Signal für einen fallenden Wert und einem hochpassgefilterten, gemessenen Signal für einen fallenden Wert bestimmt werden, was die Adaption der Parameter erleichtert. Das Quadrat der jeweiligen Differenzwerte entspricht einem Gütekriterium und ist proportional einer Signalenergie dieser gefilterten Signalanteile.

Wird die Identifikation dieser dynamischer Parameter online mit Hilfe rekursiver, kontinuierlich laufender Optimierungsverfahren durchgeführt, werden nur geringe Speicherresourcen benötigt, da keine Messwerte zwischengespeichert werden müssen. Grundsätzlich können als Optimierungsverfahren aus der Literatur bekannte Verfahren eingesetzt werden, die sowohl eine kontinuierliche als auch eine zeitlich diskrete Berechnung ermöglichen. Eine kontinuierlich verlaufende Identifikation der Parameter bietet aber insbesondere bei der Bestimmung von Totzeiten Vorteile hinsichtlich der Genauigkeit, da die Totzeit in diskreten Zeitschritten nur Vielfache einer Abtastzeit annehmen könnte, was eine Optimierung erschweren würde. Weiterhin sind Verfahren in kontinuierlicher Zeit numerisch robuster bezüglich der Wahl der Abtastzeit im Verhältnis zu den identifizierten Totzeiten bzw. Zeitkonstanten, welche in diesem Anwendungsfall von 0 bis zu einem Vielfachen der Abtastzeit reichen können.

Im Fall von Vorwissen ist es außerdem möglich, nicht alle Parameter (Totzeit, Zeitkonstante und Verstärkung) schätzen zu müssen, sondern beliebige Kombinationen dieser drei Parameter. Ist beispielsweise a-priori bekannt, dass Totzeit- oder Zeitkonstantenfehler immer nur isoliert auftreten und auch die Verstärkung konstant und bekannt ist, kann auch die Identifikation von Totzeit und Zeitkonstante getrennt erfolgen und auf eine Identifikation der Verstärkung verzichtet werden. Da ein Totzeit- oder Zeitkonstantenfehler auch einen Einfluss auf die Identifikation der jeweils anderen Größe hat, muss im Anschluss an die Identifikation entschieden werden, welcher Fehler wirklich aufgetreten ist. Dies kann dadurch geschehen, dass die Restfehler der Identifikation einzelner Parameter verglichen werden und das Fehlermuster mit dem geringeren Restfehler als wirkliches Fehlermuster ausgewählt wird. Dieses Vorgehen ist nur möglich, da zur getrennten Identifikation von Totzeit und Zeitkonstante dasselbe Verfahren angewandt wird, so dass die Restfehler vergleichbar sind. Die Restfehler lassen sich beispielsweise durch eine Filterung des zur Optimierung verwendeten Gütekriteriums beschreiben.

Ein weiterer Vorteil ergibt sich durch eine Erweiterung des Verfahrens zu einer betriebspunktabhängigen Identifikation. Dabei ist vorgesehen, dass die adaptierten Parameter nach jedem Adaptionsschritt in betriebspunktabhänge Kennlinien oder mehrdimensionalen Kennfeldern eingelernt werden. Dies wird durch die rekursive Optimierung ermöglicht, die zu jedem Adaptionsschritt neu adaptierte Parametersätze liefert.

Die Optimierung kann z.B. mittels Gradientenverfahren, wie dem "Verfahren des steilsten Anstiegs" oder nach dem Gauss-Newton-Verfahren durchgeführt werden, wobei diese auch in rekursiven Varianten zur Online-Optimierung verfügbar sind. Die Berechnung der Gradienten erfolgt analytisch durch Filterung und Totzeit-Verzögerung der modellierten und gemessenen Signale. In einer Erweiterung des Verfahrens kann vorgesehen sein, dass im Rahmen der Optimierung eine Adaptionsgeschwindigkeit durch eine Lernverstärkung für jeden der zu optimierenden Parameter getrennt vorgegeben wird. Bei einigen Verfahren, wie z.B. beim Gauss-Newton-Verfahren, ergibt sich die Lernverstärkung adaptiv anhand einer Kovarianzmatrix, wodurch eine schnellere Adaption erzielt wird. Dabei kann ein rekursiver Vergessensfaktor eingesetzt werden, der in diesem Fall den einzigen Applikationsparameter darstellt. Dieser Vergessensfaktor kann ebenfalls variabel in Abhängigkeit der aktuellen Anregung gestaltet werden, um damit den Zielkonflikt zwischen schneller Anregung und Rauschunterdrückung zu entschärfen. Damit wird es u.a. möglich, die Adaption im Fall einer geringen Anregung zu verlangsamen oder ganz zu stoppen bzw. erst gar nicht zu starten. Letzteres ist besonders dann sinnvoll, wenn als Anregung nur ein schwingender Regelkreis aufgrund einer Sensorverlangsamung dient.

Das erfinderische Diagnoseverfahren kann besonders vorteilhaft bei Gas-Sensoren eingesetzt werden, die als Gas-Drucksensoren, Gas-Temperatursensoren, Gas-Massenstromsensoren oder Gaskonzentrationssensoren als Abgassonden im Abgaskanal der Brennkraftmaschine als Teil eines Abgasüberwachungs- und -minderungssystems oder in einer Zuluftführung der Brennkraftmaschine, z.B. im Ansaugkrümmer, verwendet werden, um Gaszustandsgrößen bzw. Konzentrationen zu erfassen. Diese emissionsrelevanten Gas-Sensoren müssen aufgrund der eingangs erwähnten Anforderungen hinsichtlich ihrer Dynamik und generellen Funktion überwacht werden. So kann z.B. das Ansprechverhalten eines Gas-Drucksensors überwacht werden und ein Nachlassen der Dynamik detektiert werden, wenn beispielsweise die Anbindung des Gas-Drucksensors an einen Ansaugkrümmer verstopft oder abgeknickt ist. Gas-Temperatursensoren oder Gas-Massenstromsensoren können beispielsweise als Heißfilm-Luftmassenmesser innerhalb einer Zuluftführung der Brennkraftmaschine ausgeführt sein und bei denen infolge einer Verschmutzung ein Dynamikverlust zu verzeichnen ist. Sofern für die Signale solcher Sensoren ein geeignetes Modell angegeben werden kann, kann das erfindungsgemäße Verfahren, wie zuvor in seinen Verfahrensvarianten beschrieben, vorteilhaft angewendet werden.

Als Gas-Sensoren kommen insbesondere Abgassonden in Form von Breitband-Lambdasonden (LSU-Sonden) oder NOₓ-Sensoren in Betracht, mit denen ein Sauerstoffgehalt in einem Gasgemisch bestimmt werden kann. Für eine als Breitband-Lambdasonde oder stetige Lambdasonde ausgeführte Abgassonde wird zur Diagnose vorzugsweise die gemessene Sauerstoffkonzentration mit einer modellierten Sauerstoffkonzentration entsprechend den zuvor beschriebenen Verfahrensvarianten verglichen. Alternativ kann für diesen Vergleich der reziproke Lambdawert verwendet werden, da er näherungsweise proportional zur Sauerstoffkonzentration ist. Ebenfalls geeignet sind elektrische Größen, die proportional zur Sauerstoffkonzentration sind, d.h. eine Spannung oder ein Strom im Sensor bzw. im zugehörigen Schaltkreis. Das zum Vergleich herangezogene Modellsignal muss dann entsprechend umgerechnet werden. Für einen Stickoxid-Sensor wird als Istwert das Ausgangssignal des Stickoxid-Sensors ausgewertet, wobei der Modellwert aus einem modellierten NOₓ-Wert bestimmt wird. Diese Diagnose lässt sich daher besonders vorteilhaft bei Otto-Motoren oder bei Mager-Motoren anwenden, deren Abgasreinigungsanlage einen Katalysator und/ oder Einrichtungen zur Stickoxid-Reduktion aufweisen. Bei Gas-Sensoren, die nach einer Abgasreinigungsanlage verbaut sind, muss der Einfluss der Abgasreinigung auf die interessierende Gaskonzentration im Modell berücksichtigt werden. Alternativ ist vorstellbar, die Diagnose nur in Phasen durchzuführen, in denen die Abgasreinigung keinen Einfluss auf die interessierende Gaskonzentration hat.

Das Verfahren, wie es zuvor in seinen Varianten beschrieben wurde, kann nicht nur für Systeme 1. Ordnung verwendet werden, sondern kann auch auf beliebige richtungsabhängige Systeme beliebiger Ordnung, mit oder ohne Totzeit, vorteilhaft angewendet werden, bei denen es auf eine Identifikation asymmetrischer dynamischer Parameter ankommt.

Die die Vorrichtung betreffende Aufgabe wird dadurch gelöst, dass zur Durchführung des erfindungsgemäßen Verfahrens, wie es zuvor beschrieben wurde, eine Diagnoseeinheit vorgesehen ist, die Hochpassfilter, Subtrahierer und Speichereinheiten für richtungsabhängige Sättigungskennlinien zur Bestimmung der richtungsabhängigen Fehlerwerte aufweist. Die Funktionalität der Diagnoseeinheit kann dabei zumindest teilweise Software-basiert ausgeführt sein, wobei diese als separate Einheit oder als Teil einer übergeordneten Motorsteuerung vorgesehen sein kann.

Zudem kann in einer Ausführungsvariante vorgesehen sein, dass die Diagnoseeinheit Speichereinheiten für betriebspunktabhängige Kennlinien oder Kennfelder zur Durchführung einer betriebspunktabhängigen Identifikation der Parameter aufweist.

Die Erfindung wird im Folgenden anhand eines in den Figuren dargestellten Ausführungsbeispiels näher erläutert. Es zeigen:
Figur 1 in schematischer Darstellung das technische Umfeld, in dem das erfindungsgemäße Verfahren angewendet werden kann und
Figur 2 ein Blockdiagramm einer Dynamikdiagnosefunktion gemäß der Erfindung.

Figur 1 zeigt schematisch an einem Beispiel eines Otto-Motors das technische Umfeld, in dem das erfindungsgemäße Verfahren zur Diagnose einer Abgassonde 15 eingesetzt werden kann. Einer Brennkraftmaschine 10 wird Luft über eine Luftzuführung 11 zugeführt und deren Masse mit einem Luftmassenmesser 12 bestimmt. Der Luftmassenmesser 12 kann als Heißfilm-Luftmassenmesser ausgeführt sein. Das Abgas der Brennkraftmaschine 10 wird über einen Abgaskanal 18 abgeführt, wobei in Strömungsrichtung des Abgases hinter der Brennkraftmaschine 10 eine Abgasreinigungsanlage 16 vorgesehen ist. Die Abgasreinigungsanlage 16 umfasst üblicherweise mindestens einen Katalysator.

Zur Steuerung der Brennkraftmaschine 10 ist eine Motorsteuerung 14 vorgesehen, die zum einen der Brennkraftmaschine 10 über eine Kraftstoffdosierung 13 Kraftstoff zuführt und der zum anderen die Signale des Luftmassenmessers 12 und der in dem Abgaskanal 18 angeordneten Abgassonde 15 sowie einer in der Abgasableitung 18 angeordneten Abgassonde 17 zugeführt werden. Die Abgassonde 15 bestimmt im gezeigten Beispiel einen Lambda-Istwert eines der Brennkraftmaschine 10 zugeführten Kraftstoff-Luft-Gemischs. Sie kann als Breitband-Lambdasonde oder stetige LambdaSonde ausgeführt sein. Die Abgassonde 17 bestimmt die Abgaszusammensetzung nach der Abgasreinigungsanlage 16. Die Abgassonde 17 kann als Sprungsonde oder Binärsonde ausgebildet sein.

Für die Dynamik-Diagnose der Abgassonde 15 wird das Luft-Kraftstoffverhältnis (LKV) im Brennraum üblicherweise sprungartig verstellt und innerhalb einer gewissen Zeitspanne nach dem Sprung die betragsmäßig maximale Steigung des gemessenen Luft-Kraftstoffverhältnisses bestimmt. Gemäß der Erfindung wird ein kontinuierlich arbeitendes Verfahren speziell zur Erkennung von asymmetrischen Totzeiten und Zeitkonstanten vorgeschlagen, welches nicht einzelne große Sprünge des Luft-Kraftstoffverhältnis auswertet, sondern eine beliebige Anregung mit ausreichend großem Signal-Rausch-abstand nutzt. Dies kann z.B. die in der Regel vorhandenen Zwangsanregung sein, welche periodisch das Luft-Kraftstoffverhältnis durch kleine sprungartige Änderungen der Einspritzung variiert, oder ein schwingender Regelkreis.

Für die Erkennung dieser asymmetrischen Zeitkonstanten und Totzeiten werden die aus der Literatur bekannten bzw. weitere in Parallelanmeldungen der Anmelderin beschriebene Verfahren der Online-Identifikation insofern erweitert, als dass nicht nur eine symmetrische Zeitkonstante und Totzeit gemeinsam für steigendes und fallendes Signal identifiziert wird, sondern getrennt für steigendes und fallendes Signal je eine Zeitkonstante und Totzeit identifiziert wird.

Figur 2 zeigt in einem Blockdiagramm 20 die Funktionalität des Verfahrens in einer bevorzugten Verfahrensvariante.

Zunächst werden der Modelleingang mit einem gemäß einem Nominalmodell modellierten Lambdawert 21 λ_{mod} sowie der zu identifizierende Prozessausgang mit einem gemessenen Lambdawert 22 λₘₑₛₛ mit einem identischen Hochpassfilter 23 gefiltert.

Dadurch werden die Signale von einem möglichen Offset befreit, so dass der Offset nicht explizit im Laufe der Optimierung geschätzt werden muss. Weiterhin wird durch die Hochpassfilterung eine Trennung in ein steigendes und fallendes Signal erzielt, indem die hochpassgefilterten Signale mit Sättigungskennlinien 26, 27, 28, 29 verknüpft und somit eine Trennung von steigenden und fallenden Signalen stattfindet, wobei eine Sättigungskennlinie 26 für einen ansteigenden modellierten Signalanteil, eine Sättigungskennlinie 27 für einen ansteigenden gemessenen Signalanteil, eine Sättigungskennlinie 28 für einen abfallenden modellierten Signalanteil und eine Sättigungskennlinie 29 für einen abfallenden gemessenen Signalanteil vorgesehen ist. Diese Kombination von Hochpassfilter 23 und Sättigungskennlinien 26, 27, 28, 29 ermöglicht die Unterscheidung von Signalanteilen mit steigender (positiver) und fallender (negativer) Flanke und damit die Identifikation asymmetrischer Zeitkonstanten und Totzeiten. Die Sättigungsglieder können dabei wie folgt definiert sein: $\begin{matrix}{y}_{sat , pos} = x & für x \geq 0\end{matrix}$ $\begin{matrix}{y}_{sat , pos} = 0 & für x < 0\end{matrix}$ für die Sättigungskennlinien 26, 27 $\begin{matrix}{y}_{sat , neg} = 0 & für x > 0\end{matrix}$ $\begin{matrix}{y}_{sat , neg} = x & für x \leq 0\end{matrix}$ für die Sättigungskennlinien 28, 29.

Durch diese Hochpassfilterung und anschließender Signaltrennung mittels der Sättigungskennlinien 26, 27, 28, 29 für den modellierten und gemessenen Lambdawert 21, 22 stehen letztendlich vier Signale zur Verfügung:
i. ein hochpassgefilterter, modellierter Lambdawert für einen steigenden Lambdawert λ_{mod, pos},
ii. ein hochpassgefilterter, modellierter Lambdawert für einen fallenden Lambdawert λ_{mod, neg},
iii. ein hochpassgefilterter, gemessener Lambdawert für einen steigenden Lambdawert λ_{mess, pos} sowie
iv. ein hochpassgefilterter, gemessener Lambdawert für einen fallenden Lambdawert λ_{mess, neg}.

Mit diesen Signalen erfolgt nun eine getrennte Identifikation von Verstärkung K, Totzeit Tₜ und/ oder Zeitkonstante T für steigende und fallende Signale. Dabei wird auf die aus der Literatur bekannten Verfahren in kontinuierlicher oder diskreter Zeit zurückgegriffen, wobei kontinuierliche Verfahren die o.g. Vorteile bieten.

In einer bevorzugten Variante erfolgt daher die Identifikation online mit Hilfe rekursiver, kontinuierlich verlaufender Optimierungsverfahren, so dass keine Speicherung der Signale notwendig ist.

Die Identifikation basiert auf einem Vergleich von modelliertem und gemessenem Signal, getrennt für ansteigende und abfallende Signalanteile, wobei mittels Subtrahierer 30 jeweils eine Differenz gebildet und diese Differenz minimiert wird, wobei die Verstärkung K, die Totzeit Tₜ und/ oder die Zeitkonstante die zu optimierenden Parameter sind. Diese Differenzen sind als Fehlerwerte für ein ansteigendes Signal und ein fallendes Signal 31, 32 (eₚₒₛ, e_{neg}) wie folgt definiert ${e}_{pos} = {λ}_{mess , pos} - {λ}_{mod , pos}$ ${e}_{neg} = {λ}_{mess , neg} - {λ}_{mod , neg}$ und werden anschließend jeweils mit einer Quadriereinheit 33 zu einem Fehlermaß für das ansteigende Signal und das fallende Signal 34, 35 (Eₚₒₛ, E_{neg}) mit ${E}_{pos} = {\left({e}_{pos}\right)}^{2}$ ${E}_{neg} = {\left({e}_{neg}\right)}^{2}$ berechnet.

Dieser quadrierte Fehlerwert (Fehlermaß) stellt ein Gütekriterium dar, anhand dessen das Lambda-Modell direkt und/ oder zusätzlich über Fehlermodelle 24, 25 für das ansteigende und das fallende Signal (FMₚₒₛ, FM_{neg}) mittels einer Parameteradaption für das ansteigende und fallende Signal 36, 37 angepasst wird, wobei das jeweilige Fehlermodell 24, 25 nach dem Hochpassfilter 23, wie in Figur 2 gezeigt, oder auch vor dem Hochpassfilter 23 im Funktionsablauf vorgesehen sein kann. Bei der Parameteradaption für das steigende Signal 36 ist eine Anpassung der Zeitkonstanten Tₚₒₛ, der Totzeit Tₜₚₒₛ und/ oder der Verstärkung Kₚₒₛ vorgesehen. Die Parameteradaption für das fallende Signal 37 sieht eine Anpassung der Zeitkonstanten T_{neg}, der Totzeit T_{tneg} und/ oder der Verstärkung K_{neg} vor.

Die Optimierung kann z.B. mittels Gradientenverfahren, wie dem "Verfahren des steilsten Anstiegs" oder nach dem Gauss-Newton-Verfahren durchgeführt werden, wobei diese auch in rekursiven Varianten zur Online-Optimierung verfügbar sind. Die Berechnung der Gradienten erfolgt analytisch durch Filterung und Totzeit-Verzögerung der modellierten und gemessenen Signale.

Im Rahmen der Optimierung ist es zudem möglich, die Adaptionsgeschwindigkeit durch Lernverstärkungen für jeden der zu optimierenden Parameter getrennt vorzugeben.

Da dieses Verfahren zu jedem Zeitschritt eine Adaption der zu optimierenden Parameter durchführt, können die adaptierten Parameter außerdem zum aktuellen Zeitpunkt in Kennlinien oder mehrdimensionalen Kennfeldern eingelernt werden, so dass auch eine betriebspunktabhängige Identifikation möglich ist. Dafür werden zu jedem Zeitschritt die aktuellen Parameter des Fehlermodels 24, 25 (FMₚₒₛ, FM_{neg}) betriebspunktabhängig aus den Kennlinien bzw. den Kennfeldern ausgelesen, basierend auf diesen Parametern die Adaption durchgeführt und die neu adaptierten Werte wieder betriebspunktabhängig in die Kennlinien bzw. Kennfelder eingelernt.

Prinzipiell beschränkt sich die Erfindung dabei nicht auf Systeme, deren dynamisches Verhalten, wie eingangs erwähnt, mit einem Tiefpass 1. Ordnung beschrieben werden kann. Ebenso ist diese Identifikationsmethode auch auf Systeme beliebiger Ordnung, mit und ohne Totzeit, anwendbar.

## Patentansprüche

1. Verfahren zur Dynamiküberwachung von Gas-Sensoren einer Brennkraftmaschine (10), wobei die Gas-Sensoren abhängig von Geometrie, Messprinzip, Alterung oder Verschmutzung ein Tiefpassverhalten aufweisen, wobei bei einer Änderung der zu messenden Gaszustandsgröße auf Grund eines Vergleiches eines modellierten und eines gemessenen Signals eine Dynamikdiagnose durchgeführt wird und wobei das gemessene Signal ein Istwert eines Ausgangssignals des Gas-Sensors und das modellierte Signal ein Modellwert ist, **dadurch gekennzeichnet, dass** die Parameter des Tiefpassverhaltens richtungsabhängig mittels Minimierung von richtungsabhängigen Fehlersignalen, welche durch Hochpassfilterung und Verknüpfung mit richtungsabhängigen Sättigungskennlinien (26, 27, 28, 29) gebildet werden, bestimmt werden, wobei die richtungsabhängigen Fehlersignale durch einen Vergleich des modellierten und des gemessenen Signals für einen ansteigenden und einen fallenden Signalanteil berechnet werden.

2. Verfahren nach Anspruch 1, **dadurch gekennzeichnet, dass** die Minimierung mittels einer Adaption der Parameter in einem Modell für den Gas-Sensor oder in separaten Fehlermodellen (24, 25), getrennt für den ansteigenden und für den fallenden Signalanteil, durchgeführt wird.

3. Verfahren nach Anspruch 1 oder 2, **dadurch gekennzeichnet, dass** zur Identifikation der richtungsabhängigen Parameter beliebige Anregungen mit ausreichend großem Signal-Rausch-Abstand verwendet werden, bei denen die zu messende Gaszustandsgröße variiert wird.

4. Verfahren nach einem der Ansprüche 1 bis 3, **dadurch gekennzeichnet, dass** zur Dynamikdiagnose des Gas-Sensors als Gaszustandsgröße ein Luft-Kraftstoff-Verhältnis eines der Brennkraftmaschine (10) zugeführten Luft-Kraftstoffgemischs variiert wird, wobei die Variation mittels einer Zwangsanregung, welche periodisch das Luft-Kraftstoffverhältnis durch kleine sprungartige Änderungen einer Einspritzmenge variiert, oder einem schwingenden Regelkreis erfolgt.

5. Verfahren nach einem der Ansprüche 1 bis 4, **dadurch gekennzeichnet, dass** als richtungsabhängige Parameter eine Zeitkonstante, eine Totzeit, ein Verstärkungsfaktor, jeweils getrennt für einen steigenden und fallenden Signalanteil oder beliebige Kombinationen dieser Parameter ausgewertet werden.

6. Verfahren nach einem der Ansprüche 1 bis 5, **dadurch gekennzeichnet, dass** die richtungsabhängigen Fehlersignale als Differenzwerte oder Quadrate dieser Differenzwerte gebildet sind, wobei der Differenzwert für ein steigendes Signal aus einem hochpassgefilterten, modellierten Signal für einen ansteigenden Wert und einem hochpassgefilterten, gemessenen Signal für einen ansteigenden Wert und der Differenzwert für ein fallendes Signal aus einem hochpassgefilterten, modellierten Signal für einen fallenden Wert und einem hochpassgefilterten, gemessenen Signal für einen fallenden Wert bestimmt werden.

7. Verfahren nach einem der Ansprüche 1 bis 6, **dadurch gekennzeichnet, dass** die Identifikation der Parameter online mit Hilfe rekursiver, kontinuierlich laufender Optimierungsverfahren durchgeführt wird.

8. Verfahren nach einem der Ansprüche 1 bis 7, **dadurch gekennzeichnet, dass** Restfehler der Identifikation einzelner Parameter verglichen werden und das Fehlermuster mit dem geringeren Restfehler als wirkliches Fehlermuster ausgewählt wird.

9. Verfahren nach einem der Ansprüche 1 bis 8, **dadurch gekennzeichnet, dass** die adaptierten Parameter nach jedem Adaptionsschritt in betriebspunktabhänge Kennlinien oder mehrdimensionalen Kennfeldern eingelernt werden.

10. Verfahren nach einem der Ansprüche 1 bis 9, **dadurch gekennzeichnet, dass** im Rahmen der Optimierung eine Adaptionsgeschwindigkeit durch eine Lernverstärkung für jeden der zu optimierenden Parameter getrennt vorgegeben wird.

11. Verfahren nach einem der Ansprüche 1 bis 10, **dadurch gekennzeichnet, dass** als Gas-Sensoren Gas-Drucksensoren, Gas-Temperatursensoren, Gas-Massenstromsensoren oder Gaskonzentrationssensoren als Abgassonden (15) im Abgaskanal (18) der Brennkraftmaschine (10) als Teil eines Abgasüberwachungs- und -minderungssystems oder in einer Zuluftführung (11) der Brennkraftmaschine (10) verwendet werden.

12. Verfahren nach einem der Ansprüche 1 bis 11, **dadurch gekennzeichnet, dass** als Gas-Sensoren Abgassonden (15) in Form von Breitband-Lambdasonden oder NOₓ-Sensoren verwendet werden, mit denen ein Sauerstoffgehalt in einem Gasgemisch bestimmt werden kann.

13. Anwendung des Verfahrens gemäß den Ansprüchen 1 bis 12 bei richtungsabhängigen Systemen beliebiger Ordnung mit oder ohne Totzeit.

## Claims

1. Method for monitoring the dynamics of gas sensors of an internal combustion engine (10), wherein the gas sensors have a low-pass behaviour depending on the geometry, measuring principle, ageing or soiling, wherein, when the gas state variable which is to be measured changes, diagnosis of the dynamics is carried out by comparing a modelled signal and a measured signal, and wherein the measured signal is an actual value of an output signal of the gas sensor, and the modelled signal is a model value, **characterized in that** the parameters of the low-pass behaviour are determined in a direction-dependent fashion by minimizing direction-dependent fault signals which are formed by high-pass filtering and linking to direction-dependent saturation characteristic curves (26, 27, 28, 29), wherein the direction-dependent fault signals are calculated by comparing the modelled signal and the measured signal for a rising signal component and a falling signal component.

2. Method according to Claim 1, **characterized in that** the minimization is carried out by adapting the parameters in a model for the gas sensor or in separate fault models (24, 25), separately for the rising signal component and for the falling signal component.

3. Method according to Claim 1 or 2, **characterized in that** any desired excitations which have a sufficiently large signal-to-noise ratio and in which the gas state variable to be measured is varied are used to identify the direction-dependent parameters.

4. Method according to one of Claims 1 to 3, **characterized in that** in order to diagnosis the dynamics of the gas sensor, an air/fuel ratio of an air/fuel mixture which is fed to the internal combustion engine (10) is varied as a gas state variable, wherein the variation is carried out by means of forced excitation, which periodically varies the air/fuel ratio by means of small sudden changes in an injection quantity, or an oscillating control loop.

5. Method according to one of Claims 1 to 4, **characterized in that** a time constant, a delay time, a gain factor, are evaluated as direction-dependent parameters, each being evaluated separately for a rising signal component and a falling signal component or for any desired combinations of these parameters.

6. Method according to one of Claims 1 to 5, **characterized in that** the direction-dependent fault signals are formed as difference values or squares of these difference values, wherein the difference value for a rising signal is determined from a high-pass-filtered, modelled signal for a rising value and from a high-pass-filtered, measured signal for a rising value, and the difference value for a falling signal is determined from a high-pass-filtered, modelled signal for a falling value and from a high-pass-filtered, measured signal for a falling value.

7. Method according to one of Claims 1 to 6, **characterized in that** the parameters are identified online using recursive, continuously running optimization methods.

8. Method according to one of Claims 1 to 7, **characterized in that** the residual errors in the identification of individual parameters are compared, and the error pattern with the smallest residual error is selected as the effective error pattern.

9. Method according to one of Claims 1 to 8, **characterized in that** the adaptive parameters are trained in operating-point-dependent characteristic curves or multi-dimensional characteristic diagrams after each adaptation step.

10. Method according to one of Claims 1 to 9, **characterized in that** within the scope of the optimization an adaptation speed is specified separately by means of a training enhancement for each of the parameters to be optimized.

11. Method according to one of Claims 1 to 10, **characterized in that** gas pressure sensors, gas temperature sensors, gas mass flow sensors or gas concentration sensors are used as gas sensors, as exhaust gas probes (15) in the exhaust duct (18) of the internal combustion engine (10) as part of an exhaust-gas-monitor and reducing system or in a feedline (11) of the internal combustion engine (10) .

12. Method according to one of Claims 1 to 11, **characterized in that** exhaust gas probes (15) in the form of broadband lambda probes or NOₓ sensors with which an oxygen content in a gas mixture can be determined are used as gas.

13. Application of the method according to Claims 1 to 12 in direction-dependent systems of any desired order with or without a delay time.

## Revendications

1. Procédé de surveillance dynamique de capteurs de gaz d'un moteur à combustion interne (10), les capteurs de gaz présentant un comportement passe-bas dépendant de la géométrie, du principe de mesure, du vieillissement ou de l'encrassement, un diagnostic dynamique étant effectué dans le cas d'une modification de la grandeur d'état de gaz à mesurer sur le base d'une comparaison d'un signal modélisé et d'un signal mesuré et le signal mesuré étant une valeur réelle d'un signal de sortie du capteur de gaz et le signal modélisé étant une valeur modèle, **caractérisé en ce que** les paramètres du comportement passe-bas sont déterminés en fonction de la direction au moyen de la réduction au minimum de signaux de défaut dépendant de la direction, lesquels sont formés par filtrage passe-haut et combinaison avec des courbes caractéristiques de saturation (26, 27, 28, 29) dépendant de la direction, les signaux de défaut dépendant de la direction étant calculés par une comparaison du signal modélisé et du signal mesuré pour une part de signal croissante et une part de signal décroissante.

2. Procédé selon la revendication 1, **caractérisé en ce que** la réduction au minimum est effectuée au moyen d'une adaptation des paramètres dans un modèle pour le capteur de gaz ou dans des modèles d'erreur (24, 25) distincts, séparément pour la part de signal croissante et la part de signal décroissante.

3. Procédé selon la revendication 1 ou 2, **caractérisé en ce que** des excitations quelconques ayant un écart signal-bruit suffisamment grand, lors desquelles la grandeur d'état de gaz à mesurer est mise à varier, sont utilisées pour l'identification des paramètres dépendant de la direction.

4. Procédé selon l'une des revendications 1 à 3, **caractérisé en ce que** la grandeur d'état de gaz qui est mise à varier en vue du diagnostic dynamique du capteur de gaz est un rapport air-carburant d'un mélange air-carburant acheminé au moteur à combustion interne (10), la variation étant effectuée au moyen d'une excitation forcée, laquelle fait varier périodiquement le rapport air-carburant par de petites modifications par à-coups d'une quantité d'injection, ou au moyen d'un circuit de régulation oscillant.

5. Procédé selon l'une des revendications 1 à 4, **caractérisé en ce qu'**en tant que paramètres dépendant de la direction, une constante de temps, un temps mort, un gain ou une combinaison quelconque de ces paramètres sont interprétés respectivement séparément pour une part de signal croissante et une part de signal décroissante.

6. Procédé selon l'une des revendications 1 à 5, **caractérisé en ce que** les signaux de défaut dépendant de la direction sont réalisés sous la forme de valeurs différentielles ou de carrés de ces valeurs différentielles, la valeur différentielle pour un signal croissant étant déterminée à partir d'un signal modélisé filtré passe-haut pour une valeur croissante et d'un signal mesuré filtré passe-haut pour une valeur croissante, et la valeur différentielle pour un signal décroissant étant déterminée à partir d'un signal modélisé filtré passe-haut pour une valeur décroissante et d'un signal mesuré filtré passe-haut pour une valeur décroissante.

7. Procédé selon l'une des revendications 1 à 6, **caractérisé en ce que** l'identification des paramètres est effectuée en ligne à l'aide d'un procédé d'optimisation récursif exécuté en continu.

8. Procédé selon l'une des revendications 1 à 7, **caractérisé en ce que** les erreurs résiduelles de l'identification des paramètres individuels sont comparées et le modèle d'erreur ayant l'erreur résiduelle la plus faible est sélectionné comme modèle d'erreur vrai.

9. Procédé selon l'une des revendications 1 à 8, **caractérisé en ce que** les paramètres adaptés après chaque étape d'adaptation sont programmés dans des courbes caractéristiques dépendant du point de fonctionnement ou des diagrammes caractéristiques multidimensionnels.

10. Procédé selon l'une des revendications 1 à 9, **caractérisé en ce que** dans le cadre de l'optimisation, une vitesse d'adaptation est prédéfinie séparément pour chacun des paramètres à optimiser par une amplification de l'apprentissage.

11. Procédé selon l'une des revendications 1 à 10, **caractérisé en ce que** les capteurs de gaz utilisés sont des capteurs de pression de gaz, des capteurs de température de gaz, des capteurs de débit massique de gaz ou des capteurs de concentration de gaz en tant que sondes de gaz d'échappement (15) dans le conduit de gaz d'échappement (18) du moteur à combustion interne (10) en tant que partie d'un système de surveillance et de réduction au minimum des gaz d'échappement ou dans une arrivée d'air (11) du moteur à combustion interne (10).

12. Procédé selon l'une des revendications 1 à 11, **caractérisé en ce que** les capteurs de gaz utilisés sont des sondes de gaz d'échappement (15) sous la forme de sondes lambda à large bande ou de capteurs de NOₓ avec lesquels une teneur en oxygène dans un mélange gazeux peut être déterminée.

13. Utilisation du procédé selon les revendications 1 à 12 dans le cas de systèmes dépendant de la direction d'un ordre quelconque avec ou sans temps mort.
